# EUROPÄISCHE PATENTSCHRIFT

(11) **EP 2 141 287 B1**
(45) Veröffentlichungstag und Bekanntmachung des Hinweises auf die Patenterteilung: **09.11.2011**
(21) Anmeldenummer: 09007934.4
(22) Anmeldetag: 17.06.2009
(51) Int. Cl.: E02D 29/02

(54) **Verfahren zur Sicherung von Stützmauern**
Method of constructing a retaining wall
Procédée de construction d'un mur de soutènement

(30) Priorität: 01.07.2008 DE 102008030671
(43) Veröffentlichungstag der Anmeldung: 06.01.2010
(73) Patentinhaber: Bau-Sanierungstechnik GmbH, 64579 Gernsheim (DE)
(72) Erfinder: Sinner, Udo, 64319 Pfungstadt (DE)
(74) Vertreter: Katscher Habermann Patentanwälte

(56) Entgegenhaltungen:
- EP-A- 0 290 941
- EP-A- 2 108 744

## Beschreibung

Die Erfindung betrifft ein Verfahren zur Sicherung von Stützmauern, wobei an der Rückseite Lastverteilungs-Hohlräume ausgespült und Mauerbohrungen durch die Stützmauer hindurch in die Lastverteilungs-Hohlräume ausgeführt werden und wobei in den Lastverteilungs-Hohlräumen durch Verfüllen mit Mörtel Lastverteilungskörper gebildet werden, die mittels Bodenankern verankert werden, wobei in die Mauerbohrungen Ankerstäbe eingelegt werden, deren in die Lastverteilungs-Hohlräume reichende Stabenden in den Lastverteilungskörpern verankert werden, und dass die Mauerbohrungen mit Mörtel verpresst werden.

Zur Sanierung alter Stützmauern ist es bekannt, die Stützmauer nach Reinigung der Mauervorderseite neu zu verfugen und den Mauerkern durch Verpressen mit Mörtel zu verfestigen. Dadurch wird ein fester Mauerverbund hergestellt.

In vielen Fällen sind aber auch in dieser Weise sanierte Stützmauern durch den Erddruck des dahinter anstehenden Erdreichs gefährdet. Um die Stützmauer von dem die Stabilität gefährdenden Erddruck zu entlasten, ist es bei einem Verfahren der eingangs genannten Gattung bekannt (EP 0 290 941 B1), in hinter der Stützmauer ausgespülten Hohlräumen Lastverteilungskörper auszubilden, die jeweils durch einen durch die Stützmauer und den Lastverteilungskörper hindurch in das dahinter anstehende Erdreich ausgeführten Bodenanker zu verankern. Der Erddruck stützt sich dabei unter Gewölbewirkung an den in vorgegebenen Abständen zueinander angeordneten Lastverteilungskörpern ab, so dass die Stützmauer von dem Erddruck entlastet wird.

Wenn die zu sanierende Stützmauer aber beispielsweise wegen unzureichender Fundamentierung und/oder der früheren Einwirkung des Erddrucks nach vorn, d.h. zur Luftseite hin geneigt ist, besteht die Gefahr, dass die Stützmauer auch ohne Einwirkung des Erddrucks ihre Standfestigkeit verliert und zur Luftseite hin stürzt.

Da diese Gefahr im Wesentlichen durch die Verlagerung des Mauerschwerpunkts zur Luftseite hin bedingt ist, kann auch die Herstellung eines festen Mauerverbunds durch Verpressen mit Mörtel die Gefahr nicht beseitigen, dass die Mauer zur Luftseite hin umstürzt.

Aufgabe der Erfindung ist es daher, mit möglichst einfachen Mitteln eine wirksame Maßnahme zu schaffen, um auch solche Stützmauern zu sanieren, die nicht nur durch den anstehenden Erddruck, sondern auch durch ihre Neigung zur Luftseite hin einsturzgefährdet sind.

Diese Aufgabe wird bei einem Verfahren der eingangs genannten Gattung erfindungsgemäß dadurch gelöst, dass zur Herstellung der Lastverteilungs-Hohlräume ausgeführte Spül- und Ablaufbohrungen als Mauerbohrungen zur Aufnahme von Ankerstäben verwendet werden und dass zusätzlich zu den Spül- und Ablaufbohrungen weitere Mauerbohrungen vorgenommen werden.

Durch die in die Mauerbohrungen eingelegten und anschließend sowohl in den Lastverteilungskörpern als auch in den Mauerbohrungen der Stützmauer verankerten Ankerstäbe wird insbesondere auch in horizontaler Richtung eine kraftübertragende Verbindung zwischen den Lastverteilungskörpern und der Stützmauer hergestellt. Da die Lastverteilungskörper in der schon bekannten Weise mittels der Bodenanker im Erdreich verankert sind, können die durch die Schrägstellung der Stützmauer verursachten Horizontalkräfte über die Lastverteilungskörper und die Bodenanker in den hinter der Stützmauer anstehenden Boden eingeleitet werden. Die gesamte Stützmauer wird somit in horizontaler Richtung verankert. Ein Verlust ihrer Standfestigkeit infolge einer Verlagerung des Mauerschwerpunkts zur Luftseite hin wird zuverlässig und in statisch nachprüfbarer Weise verhindert.

Ausgehend von einer Sicherung von Stützmauern mittels Lastverteilungskörpern wird die zusätzliche und für die Standsicherheit der Stützmauer wesentliche Sanierung mit verhältnismäßig geringem zusätzlichem Aufwand erzielt, weil zur Herstellung der Lastverteilungs-Hohlräume ausgeführte Spül- und Ablaufbohrungen, die somit ohnehin vorhanden sind, als Mauerbohrungen zur Aufnahme von Ankerstäben verwendet werden können und zusätzlich zu den Spül- und Ablaufbohrungen weitere Mauerbohrungen vorgenommen werden, um eine Verankerung der Stützmauer mittels Ankerstäben an zusätzlichen Stellen vorzunehmen.

In weiterer Ausgestaltung des erfindungsgemäßen Verfahrens ist vorgesehen, dass die Mauerbohrungen mit Hochdruck, vorzugsweise mittels Hochdruckrotationslanzen ausgespült werden. Es hat sich ergeben, dass bei in dieser Weise ausgeführten Mauerbohrungen der Herausziehwiderstand des eingepressten Ankerstabs gegenüber einer Ausführung der Mauerbohrungen ohne Hochdruckreinigung des Bohrlochs um mindestens 50 % höher liegt.

Weitere vorteilhafte Ausgestaltungen des Erfindungsgedankens sind Gegenstand weiterer Unteransprüche.

Die Erfindung wird nachfolgend an einem Ausführungsbeispiel näher erläutert, das in der Zeichnung dargestellt ist.

Die Fig. 1-4 zeigen jeweils in einem vereinfachten senkrechten Schnitt aufeinanderfolgende Verfahrensschritte bei der Sicherung einer Stützmauer; Fig. 5 zeigt eine Frontansicht in Richtung des Pfeiles V in Fig. 4.

Das Verfahren zur Sicherung von Stützmauern wird am Beispiel einer zu sanierenden Stützmauer 1 erläutert, hinter der Erdreich 2 ansteht. Durch den Erddruck und oftmals zusätzlich infolge unzureichender Fundamentausbildung hat die zu sanierende Stützmauer 1, wie in den Fig. 1-4 gezeigt, bereits eine erhebliche Neigung zur Luftseite hin (nach links in den Fig. 1-4) eingenommen. Durch die dadurch bedingte Verlagerung des Mauerschwerpunkts nimmt die Gefahr zu, dass die Stützmauer 1 zur Luftseite hin umstürzt. Diese Gefahr wird noch verstärkt, wenn kein fester Mauerverbund gegeben ist, wie es beispielsweise bei einer Naturstein-Schwergewichtsmauer oder einer aus losem Bruchsteinmauerwerk ausgeführten Stützmauer häufig der Fall ist. Soweit erforderlich, kann nach Reinigung der Mauervorderseite und neuer Verfugung ein Verpressen des Mauerkerns mit Mörtel erfolgen, um wieder einen festen Mauerverbund herzustellen. Diese Maßnahme trägt jedoch noch nicht wesentlich dazu bei, den beschriebenen Stabilitätsverlust durch Verlagerung des Mauerschwerpunkts infolge zunehmender Neigung zu beseitigen.

Durch die Stützmauer 1 werden Ankerbohrungen 3 gebohrt. In Verlängerung der Ankerbohrungen 3 werden Ankerlöcher 4 im Erdreich 2 ausgespült oder gebohrt. In jede Ankerbohrung 3 und das zugeordnete Ankerloch 4 wird jeweils ein Bodenanker 5 eingesetzt. Anschließend wird mittels einer durch die Ankerbohrung 3 eingeführten Hochdruck-Spüllanze 6 an der Mauerrückseite 7 jeweils ein Lastverteilungs-Hohlraum 8 ausgespült, nachdem in jeden Lastverteilungs-Hohlraum 8 durch die Stützmauer 1 hindurch eine Spülbohrung 9 und eine Ablaufbohrung 10 ausgeführt wurde.

Während die Ankerbohrungen 3 und Spülbohrungen 9 von der Luftseite der Stützmauer 2 her zum Lastverteilungs-Hohlraum 8 abfallend verlaufen, verläuft jede Ablaufbohrung 10 entgegengesetzt vom Lastverteilungs-Hohlraum 8 nach außen hin abfallend.

Zusätzlich zu den Spülbohrungen 9 und den Ablaufbohrungen 10 werden beiderseits jeder Ankerbohrung 3 weitere Mauerbohrungen 11 durch die Stützmauer 1 hindurch in den Lastverteilungs-Hohlraum 8 ausgeführt.

Alle Mauerbohrungen (Spülbohrungen 9, Ablaufbohrungen 10 und zusätzliche Mauerbohrungen 11) werden anschließend mittels Hochdruck-Rotationslanzen 12 (Fig. 3) ausgespült und gereinigt. Anschließend wird in alle Mauerbohrungen, nämlich die Spülbohrungen 9, die Ablaufbohrungen 10 und die weiteren Mauerbohrungen 11, jeweils ein Ankerstab 13 eingelegt (Fig. 4). Sodann werden alle hergestellten Hohlräume, nämlich die Ankerbohrungen 3, die Ankerlöcher 4, die Spülbohrungen 9, die Ablaufbohrungen 10, die zusätzlichen Mauerbohrungen 11 und insbesondere die Lastverteilungs-Hohlräume 8 mit Mörtel verpresst.

Die eingelegten Ankerstäbe 13 erstrecken sich über den größten Teil der Länge der Mauerbohrungen 9, 10 und 11 und der Dicke der durch das Verpressen mit Mörtel hergestellten Lastverteilungskörper 14. Vorzugsweise enden die eingelegten Ankerstäbe 13 im Abstand von jeweils etwa 5 cm vor der Rückseite des Lastverteilungskörpers 14 und der Vorderseite der Stützmauer 1. Die Ankerstäbe 13 sind vorzugsweise aus Edelstahl hergestellt und bestehen beispielsweise aus Gewindestäben, um eine wirkungsvolle Verankerung in dem umgebenden Mörtelmaterial zu gewährleisten.

Die in die Ankerlöcher 4 eingelegten und mit Mörtel verpressten Bodenanker 5 bilden eine Erdvernagelung der Lastverteilungskörper 14. Der aus dem Erdreich 2 anstehende Erddruck wird unter Gewölbewirkung an den Lastverteilungskörpern 14 abgestützt und dadurch weitgehend von der Mauerrückseite 7 ferngehalten. Die Stützmauer 1 ist mittels der in den Mauerbohrungen 9, 10 und 11 eingelegten Ankerstäbe 12 mit den verankerten Lastverteilungskörpern 14 kraftübertragend verbunden und erhält dadurch die erforderliche Standsicherheit, die auch statisch nachweisbar ist.

Wie in Fig. 5 gezeigt, werden die in der beschriebenen Weise mit der Stützmauer 1 verbundenen Lastverteilungskörper 14 zweckmäßigerweise gleichmäßig über die Mauerfläche verteilt angeordnet, beispielsweise in zwei übereinander angeordneten, gegeneinander versetzten Reihen. Die Lage der Erdanker der jeweils unteren Reihe ist in den Fig. 2-4 jeweils durch eine strichpunktierte Linie 15 angedeutet.

## Patentansprüche

1. Verfahren zur Sicherung von Stützmauern (1), wobei an der Rückseite (7) Lastverteilungs-Hohlräume (8) ausgespült und Mauerbohrungen (9, 10) durch die Stützmauer hindurch in die Lastverteilungs-Hohlräume ausgeführt werden und wobei in den Lastverteilungs-Hohlräumen durch Verfüllen mit Mörtel Lastverteilungskörper (14) gebildet werden, die mittels Bodenankern verankert werden, wobei in die Mauerbohrungen (9, 10, 11) Ankerstäbe (13) eingelegt werden, deren in die Lastverteilungs-Hohlräume (8) reichende Stabenden in den Lastverteilungskörpern (14) verankert werden, und dass die Mauerbohrungen (9, 10, 11) mit Mörtel verpresst werden, **dadurch gekennzeichnet, dass** zur Herstellung der Lastverteilungs-Hohlräume (8) ausgeführte Spül- und Ablaufbohrungen (9, 10) als Mauerbohrungen zur Aufnahme von Ankerstäben (13) verwendet werden und dass zusätzlich zu den Spül- und Ablaufbohrungen (9, 10) weitere Mauerbohrungen (11) vorgenommen werden.

2. Verfahren nach Anspruch 1, **dadurch gekennzeichnet, dass** die Mauerbohrungen (9, 10, 11) mit Hochdruck ausgespült werden.

3. Verfahren nach Anspruch 2, **dadurch gekennzeichnet, dass** die Mauerbohrungen (9, 10, 11) mittels Hochdruck-Rotationslanzen (12) ausgespült werden.

4. Verfahren nach einem der vorangehenden Ansprüche, **dadurch gekennzeichnet, dass** sich die eingelegten Ankerstäbe (13) über den größten Teil der Länge der Mauerbohrungen (9, 10, 11) und die Dicke der Lastverteilungskörper (14) erstrecken.

5. Verfahren nach Anspruch 4, **dadurch gekennzeichnet, dass** die eingelegten Ankerstäbe (13) im Abstand von jeweils etwa 5 cm vor der Rückseite des Lastverteilungskörpers (14) und der Vorderseite der Stützmauer (1) enden.

6. Verfahren nach einem der vorangehenden Ansprüche, **dadurch gekennzeichnet, dass** die Ankerstäbe (13) aus Gewindestäben bestehen.

## Claims

1. Method for securing retaining walls (1), wherein load-distribution cavities (8) are flushed out on the rear side (7) and wall bores (9, 10) are made through the retaining wall into the load-distribution cavities, and wherein load-distribution bodies (14), which are anchored by means of ground anchors, are formed in the load-distribution cavities by filling with mortar, wherein anchor rods (13) are inserted into the wall bores (9, 10, 11), the ends of which rods, which extend into the load-distribution cavities (8), being anchored in the load-distribution bodies (14), and wherein the wall bores (9, 10, 11) are injected with mortar, **characterized in that** flushing and drainage bores (9, 10), which are made in order to produce the load-distribution cavities (8), are used as wall bores for receiving anchor rods (13), and **in that**, in addition to the flushing and drainage bores (9, 10), further wall bores (11) are formed.

2. Method according to Claim 1, **characterized in that** the wall bores (9, 10, 11) are flushed out at high pressure.

3. Method according to Claim 2, **characterized in that** the wall bores (9, 10, 11) are flushed out by means of high-pressure rotary lances (12).

4. Method according to one of the preceding claims, **characterized in that** the inserted anchor rods (13) extend over most of the length of the wall bores (9, 10, 11) and over the thickness of the load-distribution bodies (14).

5. Method according to Claim 4, **characterized in that** the inserted anchor rods (13) terminate at a distance of each in case approximately 5 cm before the rear side of the load-distribution body (14) and before the front side of the retaining wall (1).

6. Method according to one of the preceding claims, **characterized in that** the anchor rods (13) consist of threaded rods.

## Revendications

1. Procédé de construction d'un mur de soutènement (1), dans lequel on évide des cavités de répartition de la charge (8) sur la face dorsale (7) et on exécute des forages du mur (9, 10) à travers le mur de soutènement dans les cavités de répartition de la charge dans lequel on forme des corps de répartition de la charge (14) par remplissage des cavités de répartition de la charge avec du mortier, ces corps étant ancrés au moyen d'ancrages dans le sol, dans lequel on introduit dans les forages du mur (9, 10, 11) des barres d'ancrage (13), dont les extrémités de barre sortant dans les cavités de répartition de la charge (8) sont ancrées dans les corps de répartition de la charge (14), et on bouche les forages du mur (9, 10, 11) avec du mortier, **caractérisé en ce que** l'on utilise pour la réalisation des cavités de répartition de la charge (8) des forages d'évidement et d'évacuation (9, 10) comme forages du mur destinés à recevoir des barres d'ancrage (13) et **en ce que** l'on effectue d'autres forages du mur (11) en plus des forages d'évidement et d'évacuation (9, 10).

2. Procédé selon la revendication 1, **caractérisé en ce que** l'on évide les forages du mur (9, 10, 11) par une haute pression.

3. Procédé selon la revendication 2, **caractérisé en ce que** l'on évide les forages du mur (9, 10, 11) au moyen de lances rotatives à haute pression (12).

4. Procédé selon l'une quelconque des revendications précédentes, **caractérisé en ce que** les barres d'ancrage introduites (13) s'étendent sur la plus grande partie de la longueur des forages du mur (9, 10, 11) et sur l'épaisseur des corps de répartition de la charge (14).

5. Procédé selon la revendication 4, **caractérisé en ce que** les barres d'ancrage introduites (13) se terminent respectivement à une distance d'environ 5 cm avant la face dorsale du corps de répartition de la charge (14) et de la face frontale du mur de soutènement (1).

6. Procédé selon l'une quelconque des revendications précédentes, **caractérisé en ce que** les barres d'ancrage (13) sont constituées par des barres filetées.
